# EUROPÄISCHE PATENTSCHRIFT

(11) **EP 0 595 008 B1**
(45) Veröffentlichungstag und Bekanntmachung des Hinweises auf die Patenterteilung: **20.11.1996**
(21) Anmeldenummer: 93114827.4
(22) Anmeldetag: 15.09.1993
(51) Int. Cl.: D01H 9/18, B65H 49/06

(54) **Träger zum Transport von jeweils einer Textilspule beziehungsweise Textilspulenhülse zu und/oder in einer Textilmaschine**
Pallet for transporting a textile bobbin or tube to and/or in a textile machine
Palette pour le transport de bobines textiles ou tubes de bobines textiles à et/ou dans une machine textile

(30) Priorität: 24.10.1992 DE 4236038
(43) Veröffentlichungstag der Anmeldung: 04.05.1994
(73) Patentinhaber: W. SCHLAFHORST AG & CO., D-41061 Mönchengladbach (DE)
(72) Erfinder: Corres, Norbert, D-41849 Wassenberg (DE); Perlitz, Rudolf, D-41069 Mönchengladbach (DE)
(74) Vertreter: Hamann, Arndt, Dipl.-Ing.

(56) Entgegenhaltungen:
- DE-A- 4 016 466
- DE-A- 4 110 284
- DE-U- 7 301 717

## Beschreibung

Die Erfindung betrifft einen Träger zum Transport von jeweils einer Textilspule beziehungweise Textilspulenhülse zu und/oder in einer Textilmaschine mit den Merkmalen des Oberbegriffes des Anspruches 1.

Unter anderem durch die DE-OS 32 35 442 ist eine automatische Spulmaschine bekannt, bei der Kopse und Hülsen auf voneinander unabhängigen Trägern in einem Kreislauf zirkulieren. Die Kopse verbleiben während ihres Aufenthaltes in Bearbeitungsstationen sowie auch großen Teilen des Transportweges auf diesen Tellern.

Durch die DE 40 16 466 A1 ist eine Textilmaschine bekannt, in der Caddy's (eingetragenes Warenzeichen des Anmelders für Transportteller mit mittigem Aufsteckdorn für Textilspulen) zirkulieren, deren Aufsteckdorn an seinem Umfang mindestens ein elastisches Element zum sicheren Halten beziehungsweise Tragen der Textilspule aufweist. Das elastische Element besitzt eine Elastizitätskraftkomponente, die senkrecht zur Richtung der Längsachse des Aufsteckdornes nach außen wirkt. Die dort beschriebene Ausgestaltung des Aufsteckdornes der Caddy's weist zwar den Vorteil auf, daß der Kops sicher auf dem Aufsteckdorn fixiert ist, das heißt, nicht ohne weiteres vom Caddy abgezogen werden kann und auch an einer Drehbewegung des Caddy's, z.B. während eines Faden such vorganges, teilnimmt. Diese Caddy's sind aber nur für eine ganz bestimmte Spulengröße mit vorgegebenem Hülseninnendurchmesser einsetzbar. Hinzu kommt, daß bei größeren Toleranzen einer Spulencharge oder Deformierungen der Spulenhülsen erhebliche Unterschiede in der Klemmkraft auftreten.

Durch die gattungsbildende JP 3-8678 Y2 ist darüber hinaus ein ähnlich einem Caddy aufgebauter Träger für Kopse und Hülsen bekannt, der am Aufsteckdorn elastisch verformbare Elemente aufweist derart, daß auch Hülsen mit unterschiedlichem Durchmesser aufgesteckt werden können. Dazu kann es sich auch um zum Beispiel drei auf den Umfang des Aufsteckdornes verteilte radial lageveränderbare Stützelemente handeln, die sich zumindest annähernd parallel zur Längsachse des Aufsteckdornes erstrecken. Diese als Bügel ausgebildeten Stützelemente sind mit ihren beiden in das Innere des Aufsteckdornes ragenden Enden mit Zugfedern versehen, deren jeweils anderes Ende an der Innenfläche des hohlen Aufsteckdornes befestigt sind. Maßänderungen der Zugfedern beim ständigen Gebrauch, insbesondere hervorgerufen durch deformierte Hülsen, führen zur Veränderung der belastungsfreien Grundstellung der Bügel. Dadurch wird die für den ordnungsgemäßen Sitz von Kopsen beziehungsweise Hülsen auf dem Aufsteckdorn erforderliche Zentrierung beeinträchtigt. Derartige Veränderungen können sich auch ergeben, wenn Hülsen unterschiedlicher Konizität eingesetzt werden.

Es ist deshalb Aufgabe der Erfindung, einen Caddy so weiterzuentwickeln, daß er Textilspulen, die in ihrem Innendurchmesser voneinander abweichen können, sicher auf seinem Aufsteckdorn fixiert.

Diese Aufgabe wird erfindungsgemäß durch die kennzeichnenden Merkmale des Anspruches 1 gelöst.

Durch das wechselseitige Spannen jeweils benachbarter Stützelemente im oberen und unteren Bereich läßt sich eine völlig gleiche Spannwirkung für Textilspulenhülsen erzielen, wenn diese sich in ihrer Konizität unterscheiden. Des weiteren ist es möglich, neben der Verwendung des gleichen Aufsteckdornes für unterschiedliche Partien mit mehr oder weniger unterschiedlichen Hülsendurchmessern auch Maßunterschiede von Textilspulenhülsen einschließlich Deformierungen problemlos auszugleichen. Sind zunächst vor dem Aufsetzen einer Textilspule alle Stützelemente im Anschlag an ihren äußersten Positionen gehalten, sind die elastischen Elemente über ihre oben und unten entgegengesetzt abgewinkelten Ärmchen gespannt. Wird nun die Textilspulenhülse von oben auf den Aufsteckdorn aufgesetzt und auf die Stützelemente geschoben, werden letztere zunächst ausschließlich in ihrem oberen Bereich nach innen verschwenkt, wobei die Spannkraft der elastischen Elemente von der Ruheposition in eine Teillastposition verändert wird. Bei weiterem Aufschieben der Textilspulenhülse auf den Aufsteckdorn werden zunehmend die Stützelemente auch in ihrem unteren Bereich in Richtung der Mittelachse des Aufsteckdornes verschoben. Dadurch werden auch die unteren Ärmchen, jedoch in entgegengesetzter Richtung zu den oberen Ärmchen verschwenkt. Dadurch verstärkt sich zusätzlich die Spannkraft der elastischen Elemente auch in ihrem oberen Bereich, was bis zum Endzustand, das heißt, bei voll aufgesteckter Textilspulenhülse, zur Entfaltung der maximalen Spannkraft der elastischen Elemente führt. Diese während des Aufsteckens ständig zunehmende Klemmkraft der Stützelemente gegen das Hülseninnere der Textilspulenhülse führt einerseits zu einem leichten und ruckfreien Aufstecken, zum anderen zu einem maximalen Halt der Textilspule auf dem Aufsteckdorn des Caddy's unabhängig von ihrer Konizität oder Form. Dieses wechselseitige Spannen der Stützelemente führt zwangsläufig auch bei deformierten Hülsen zu einer sehr guten Zentrierung derselben.

Die Erfindung ist vorteilhaft durch die Merkmale der Ansprüche 2 bis 9 weitergebildet.

Die Ausbildung der elastischen Elemente als Drehstabfedern stellt eine effektive und einfache Lösung dar. Durch die Lagerung in Längsnuten im Aufsteckdorngrundkörper können diese nicht ausweichen und im Bereich der endseitigen Ärmchen die erforderliche Spannkraft auf die Stützelemente ausüben.

Durch Anschläge der als Lamellen ausgebildeten Stützelemente läßt sich der durch die Lamellen gebildete Außenumfang des Aufsteckdornes, wenn dieser keine Textilspulenhülse trägt, exakt und auf einfache Weise festlegen. Die Lamellen sind dabei durch die elastischen Elemente gegen die Anschläge gedrückt gehalten. Die Anordnung der Anschläge oben und unten ist ausreichend, um die Lamellen über ihre gesamte Länge festzulegen.

Je nach Konstruktion ist es zweckmäßig, die Anschläge als Verlängerungen oder Verbreiterungen beziehungsweise gegebenenfalls als Kombination beider Varianten zu gestalten.

Die Erfindung soll nachfolgend anhand von Ausführungsbeispielen näher erläutert werden. In den zugehörigen Zeichnungen zeigen:
- Fig. 1: eine perspektivische Darstellung eines erfindungsgemäßen Caddy's,
- Fig. 2: der Schnitt A-A durch den Aufsteckdorn gemäß Fig. 1,
- Fig. 3: der Schnitt B-B durch den Aufsteckdorn in Fig. 1,
- Fig. 4: eine perspektivische Darstellung einer Variante des erfindungsgemäßen Caddy's,
- Fig. 5: der Schnitt A-A durch den Aufsteckdorn gemäß Fig. 4,
- Fig. 6: eine Ansicht von unten auf den in Fig. 4 dargestellten Caddy,
- Fig. 7: eine Explosivdarstellung zu den Fig. 4 bis 6.

Der Caddy 1 gemäß Figuren 1 bis 3 besitzt eine Grundplatte 2, mit der er während seines Transportes innerhalb eines Transportsystemes auf bewegten Oberflächen steht, von denen er mittels Reibschluß entlang des Transportweges mitgenommen wird. Diese Grundplatte 2 hat üblicherweise eine solche Größe, daß der Caddy 1 mit einer nicht dargestellten auf ihn aufgesetzten Textilspule sicher steht.

Dieser Caddy 1 besitzt des weiteren einen Aufsteckdorn 3 zum Aufstecken der Textilspule mit ihrer Textilspulenhülse. Zwischen Aufsteckdorn 3 und Grundplatte 2 ist ein Sockel 4 angeordnet, der entlang der Transportwege als Führung für den Caddy 1 oder zum Beispiel als Anlage für Stopper dienen kann. Bestandteil dieses Sockels 4 ist ein Sockelring 4' der auf seiner Oberseite radiale Nuten 4" besitzt, die den Durchtritt von Lamellen 5 gestatten.

Wesentlicher Bestandteil des Aufsteckdornes 3 ist ein in der Grundplatte 2 verankerter Aufsteckdorngrundkörper 6. Dieser Aufsteckdorngrundkörper 6 weist in Längsrichtung verlaufende nutartige Öffnungen 6' auf, in die die als Stützelemente dienenden Lamellen 5 radial versenkbar sind. Am oberen Ende des Aufsteckdornes 3 ist ein Aufsteckdornkopf 7 angeordnet, der im wesentlichen als Hohlkörper ausgebildet ist.

Die Lamellen 5 besitzen an ihrem oberen Ende Verlängerungen 5' und an ihrem unteren Ende Verlängerungen 5". Die Verlängerungen 5' stoßen mit ihren Außenkanten an die Innenfläche des hohlen Aufsteckdornkopfes 7 an, während die Verlängerungen 5'' mit ihren Außenkanten an die Innenfläche des Sockelringes 4' anstoßen.

In dieser dargestellten Position ergibt sich der maximale, durch die Außenkanten der Lamellen 5 gebildete wirksame Durchmesser des Aufsteckdornes 3.

Diese Position der Lamellen 5 wird durch Stabdrehfedern 8 bewirkt, die durch obere Ärmchen 8' und untere Ärmchen 8'' gegen die Innenseiten der Lamellen 5 drücken.

Die Stabdrehfedern 8 sind in Nuten 6'' des Aufsteckdorngrundkörpers 6 eingelegt. Jede Nut 6'' liegt zwischen zwei Öffnungen 6', in die die Lamellen 5 eingesetzt sind. Die Ärmchen 8' und 8'' wirken wechselseitig auf die benachbarten Lamellen 5. Auf diese Weise können mit drei Drehstabfedern 8 drei Lamellen 5 sowohl oben als auch unten im wesentlichen unabhängig voneinander gespannt werden.

Dieses Spannen an den beiden Enden der Lamellen 5 bewirkt, daß diese Lamellen 5 jeweils innerhalb ihrer Bewegungsebene, in der gleichzeitig die Längsachse des Aufsteckdornes 3 liegt, zwischen zwei Anschlagpunkten frei und elastisch bewegbar sind. Dabei wird der innere Anschlagpunkt durch die Tiefe der Öffnung 6' gebildet. Ein Verschieben einer Lamelle 5 in ihrem oberen Bereich nach innen wirkt sich demzufolge noch nicht beziehungsweise nur durch eine Neigungsänderung im unteren Bereich der Lamelle 5 aus. Dadurch ist es möglich, eine nahezu völlig gleiche Spannwirkung für Textilspulenhülsen zu erzielen, wenn diese sich in ihrer Konizität unterscheiden. Die Außenkanten der Lamellen 5 liegen in jedem Fall mit ihrer gesamten Länge, ausgenommen ihre schräge Auflaufkante 5‴, an der Innenfläche der jeweiligen Textilspulenhülse an.

Das wechselseitige Spannen benachbarter Lamellen 5 durch gemeinsame Drehstabfedern 8 führt noch zu einem weiteren Vorteil der Erfindung. So sind zunächst vor dem Aufsetzen einer Textilspule alle Lamellen im Anschlag in ihren äußersten Positionen gehalten. Die Drehstabfedern 8 sind demzufolge am wenigsten gespannt. Wird nun die Textilspulenhülse von oben auf den Aufsteckdorn 3 aufgesetzt und passiert die schrägen Auflaufkanten 5‴ der Lamellen 5, werden letztere zunächst ausschließlich in ihrem oberen Bereich nach innen verschwenkt, wobei zunächst die Spannkraft der Drehstabfedern 8 von der Ruheposition in eine Teillastposition verändert wird. Beim weiteren Aufschieben der Textilspulenhülse auf den Aufsteckdorn 3 werden zunehmend die Lamellen 5 auch in ihrem unteren Bereich in Richtung der Mittelachse des Aufsteckdornes 3 innerhalb der Öffnungen 6' verschoben. Dadurch werden auch die unteren Ärmchen 8'', jedoch in entgegengesetzter Richtung der Ärmchen 8', verschwenkt. Dadurch verstärkt sich zusätzlich die Spannkraft der Drehstabfedern 8 auch in ihrem oberen Bereich, was bis zum Endzustand, das heißt, bei voll aufgesteckter Textilspulenhülse, zur Entfaltung der maximalen Spannkraft der Drehstabfedern 8 führt. Diese während des Aufsteckens ständig zunehmende Klemmkraft der Lamellen gegen das Hülseninnere der Textilspulenhülse führt einerseits zu einem leichten und ruckfreien Aufstecken, zum anderen zu einem maximalen Halt der Textilspule auf dem Aufsteckdorn 3 des Caddy's 1.

Je nach Tiefe der Öffnungen 6' beziehungsweise Länge der Lamellen 5 und Dimensionierung der übrigen Teile ist es mit Hilfe des Aufsteckdornes 3 möglich, nicht nur Maßunterschiede von Textilspulenhülsen einschließlich Deformierungen problemlos auszugleichen, sondern auch eine Verwendung des gleichen Aufsteckdornes für unterschiedliche Partien mit mehr oder weniger unterschiedlichen Hülseninnendurchmessern zu gestatten. Solange sich die Innenmaße der Textilspulenhülsen zwischen den beiden Extremstellungen der Lamellen 5 bewegen, wird sowohl eine ausreichende Klemmkraft als auch das Vermeiden eines Festklemmens der Hülsen erzielt.

In den Fig. 4 bis 7 ist eine weitere Variante der Erfindung dargestellt, die in ihrer Funktionsweise weitestgehend dem ersten Ausführungsbeispiel entspricht. Der Caddy 9 besitzt eine Grundplatte 10 und einen Sockel 11 mit Sockelring 11'. Der Aufsteckdorn 12 besitzt einen oben geschlossenen Hülsenkörper 14. Der Aufsteckdorn 12 kann in den Sockel 11 des Caddy's 9 auswechselbar eingesetzt werden. Dazu besitzt er am unteren Ende seines Fußes 12' Krallen 12'', die eine Abstufung im Sockel 11 hintergreifen, wie das im wesentlichen in Fig. 6 zu erkennen ist. Eine nähere Beschreibung erübrigt sich, da derartige austauschbare Aufsteckdorne für Caddy's bereits in der DE-A-41 31 527 (=EP-A-534 183) beschrieben sind. Dort ist auch beschrieben, daß in den am Fuß des auswechselbaren Aufsteckdornes gebildeten Hohlraum ein Speicherchip eingesetzt werden kann. Damit lassen sich entsprechende Informationen über die jeweilige Partie speichern, die den Caddy für verschiedene Partien und den dazu erforderlichen Informationsaustausch verwendbar machen. Ein Flansch 12‴ sichert den Sockelring 11'.

In den Hülsenkörper 14 sind nutartige Öffnungen 14' gefräst, während am unteren Ende noch eine zusätzliche Aussparung 14" vorhanden ist.

Durch die Öffnungen 14' treten Lamellen 13, die darüber hinaus in'einem in den Hülsenkörper 14 eingesetzten Aufsteckdorngrundkörper 16 gelagert sind. Auch bei diesem Beispiel besitzen die Lamellen 13 schräge Auflaufkanten 13', die das Aufstecken der Textilspulenhülsen erleichtern sollen. Drehstabfedern 15 sind analog dem ersten Beispiel in Längsnuten 19 des Aufsteckdorngrundkörpers 16 angeordnet und besitzen obere und untere Ärmchen 15' und 15'' zum wechselseitigen Spannen der benachbarten Lamellen 13.

Die Lamellen 13 sind, wie das besonders deutlich aus der Explosivdarstellung in Fig. 7 hervorgeht, mit oberen unteren Verbreiterungen 13'' und 13‴ versehen. Diese Verbreiterungen 13" und 13"' erfüllen weitestgehend die gleiche Funktion wie die Verlängerungen 5' und 5" der Lamellen 5 in dem ersten Ausführungsbeispiel. Sie bilden einen Anschlag für die Lamellen 13 am Inneren des Hülsenkörpers 14. Zusätzlich haben diese Verbreiterungen 13" und 13‴ noch die Funktion, den Ärmchen 15' und 15'' in den unterschiedlichen Stellungen der Lamellen 13 eine breite Führung zu geben. Auf diese Weise läßt sich auch ein größerer Hubweg der Lamellen 13 innerhalb der Lamellenführungsnuten 18 im Aufsteckdorngrundkörper 16 realisieren.

Um auch für diese Verbreiterungen 13" und 13‴ beim Verschieben der Lamellen 13 nach innen Platz zu bieten, besitzt der Aufsteckdorngrundkörper 16 noch einen oberen und einen unteren Nutstern 17 beziehungsweise 17'. Die Nuten dieser Nutsterne sind hierfür breit genug.

## Patentansprüche

1. Träger (1; 9) zum Transport von jeweils einer Textilspule beziehungsweise Textilspulenhülse zu und/oder in einer Textilmaschine, insbesondere einer automatischen Spulmaschine mit einem Transportsystem, in dem Träger unabhängig voneinander zirkulieren, wobei die Träger mit einer scheibenartigen Grundplatte und einem mittig aus der Grundplatte (2; 10) ragenden, in die Hülse der Textilspule eindringenden Aufsteckdorn (3; 12) versehen sind, wobei zum sicheren Halten beziehungsweise Tragen von Textilspulen der Aufsteckdorn elastische Elemente (8; 15) aufweist, und diese elastischen Elemente eine Elastizitätskraftkomponente besitzen, die senkrecht zur Richtung der Längsachse des Aufsteckdornes nach außen wirkt, und auf den Umfang des Aufsteckdornes mindestens drei getrennt radial lageveränderbare Stützelemente (5; 13) verteilt sind, die sich zumindest annähernd parallel zur Längsachse des Aufsteckdornes erstrecken,
dadurch gekennzeichnet,
daß die gleiche Anzahl elastischer Elemente (8; 15) wie Stützelemente (5; 13) vorgesehen ist und daß die elastischen Elemente sich zwischen den Stützelementen erstrecken und oben und unten entgegengesetzt abgewinkelte Ärmchen (8', 8"; 15', 15") zum wechselseitigen Spannen der beiden benachbarten Stützelemente (5; 13) besitzen.

2. Träger nach Anspruch 1, dadurch gekennzeichnet, daß sich die elastischen Elemente parallel zu den Stützelementen (5; 13) erstrecken.

3. Träger nach Anspruch 1 oder 2, dadurch gekennzeichnet daß die parallele Lage der elastischen Elemente (8; 15) im Aufsteckdorngrundkörper (6; 16) formschlüssig fixiert ist.

4. Träger nach Anspruch 3, dadurch gekennzeichnet, daß zur formschlüssigen Fixierung der elastischen Elemente (8; 15) im Aufsteckdorngrundkörper (6; 16) Längsnuten (6"; 19) vorhanden sind.

5. Träger nach einem der Ansprüche 1 bis 4, dadurch gekennzeichnet, daß die elastischen Elemente aus Drehstabfedern (8; 15) bestehen.

6. Träger nach einem der Ansprüche 1 bis 5, dadurch gekennzeichnet, daß die Stützelemente (5; 13) aus Lamellen bestehen, die durch schlitzartige Öffnungen (6'; 14') eines aus der Grundplatte (2; 10) tretenden Teiles (6; 14) greifen und daß die Lamellen mindestens an ihrem oberen und an ihrem unteren Ende auf ihrer der Aufsteckdornlängsachse zugewandten Seite Anschläge (5', 5"; 13", 13‴) aufweisen, die nicht durch die jeweilige Öffnung hindurchtreten können und die die nach außen gerichtete radiale Bewegungsfähigkeit der Lamellen begrenzen.

7. Träger nach Anspruch 6, dadurch gekennzeichnet, daß die Anschläge durch Verlängerungen (5, 5'') der Lamellen gebildet sind.

8. Träger nach Anspruch 6 oder 7, dadurch gekennzeichnet, daß die Anschläge durch Verbreiterungen (13", 13‴) der Lamellen gebildet sind.

9. Träger nach einem der Ansprüche 1 bis 8, dadurch gekennzeichnet, daß die Stützelemente (5; 13) an ihrem oberen Ende zum Erleichtern des Aufsteckens der Textilspulenhülse schräge Auflaufkanten (5‴; 13') besitzen.

## Claims

1. Carrier (1; 9) for the transport of a respective textile bobbin or textile bobbin case to and/or into a textile machine, in particular an automatic bobbin winding machine with a transport system in which carriers circulate independently of one another, wherein the carriers are equipped with a disc-like base plate and an arbour (3; 12) protruding centrally out of the base plate (2: 10) and penetrating into the case of the textile bobbin, said arbour having elastic elements (8; 15) to securely hold or carry textile bobbins, and these elastic elements having an elasticity force component which acts outwards perpendicular to the direction of the longitudinal axis of the arbour, and distributed on the periphery of the arbour are at least three support elements (5; 13), which may be separately radially adjusted in position and which extend at least approximately parallel to the longitudinal axis of the arbour,
characterised in that
the same number of elastic elements (8; 15) as support elements (5; 13) is provided, and that the elastic elements extend between the support elements and have angled arms (8', 8"; 15', 15") arranged opposite at the top and bottom for alternating tensioning of the support elements (5; 13).

2. Carrier according to Claim 1, characterised in that the elastic elements extend parallel to the support elements (5; 13).

3. Carrier according to Claim 1 or 2, characterised in that the parallel position of the elastic elements (8; 15) is fixed in the arbour base unit (6; 16) in a positive-locking manner.

4. Carrier according to Claim 3, characterised in that longitudinal grooves (6"; 19) are provided for the positive-locking fixture of the elastic elements (8; 15) in the arbour base unit (6; 16).

5. Carrier according to one of Claims 1 to 4,
characterised in that the elastic elements consist of torsion springs (8; 15).

6. Carrier according to one of Claims 1 to 5, characterised in that the support elements (5; 13) consist of lamella which engage through slot-like openings (6'; 14') of a part (6; 14) projecting out of the base plate (2; 10), and that at least on their upper and lower end on their side facing the longitudinal axis of the arbour, the lamella have stops (5', 5"; 13", 13‴) which cannot pass through the respective opening and which restrict the outwardly directed radial mobility of the lamella.

7. Carrier according to Claim 6, characterised in that the stops are formed by extensions (5, 5") of the lamella.

8. Carrier according to Claim 6 or 7, characterised in that the stops are formed by widened portions (13", 13‴) of the lamella.

9. Carrier according to one of Claims 1 to 8, characterised in that on their upper end, the support elements (5; 13) have inclined run-up edges (5‴; 13') to facilitate creeling of the textile bobbin case.

## Revendications

1. Support (1 ; 9) pour transporter à chaque fois une bobine textile ou, respectivement, un tube de bobine textile vers et/ou dans une machine textile qui est en particulier un bobinoir automatique pourvu d'un système transporteur dans lequel des supports circulent indépendamment les uns des autres, cependant que les supports sont pourvus d'une plaque de base en forme de disque et d'un mandrin (3 ; 12) qui fait saillie depuis le centre de la plaque de base (2 ; 10) et qui pénètre dans le tube de la bobine textile, qu'en vue de maintenir ou, respectivement, de porter des bobines textiles d'une manière fiable, le mandrin présente des éléments élastiques (8 ; 15), que ces éléments élastiques présentent une composante de la force élastique qui agit vers l'extérieur perpendiculairement à la direction de l'axe longitudinal du mandrin, et que sont répartis sur le pourtour du mandrin au moins trois éléments d'appui (5 ; 13) dont la position dans le sens radial peut être modifiée séparément et qui s'étendent parallèlement à l'axe longitudinal du mandrin, du moins approximativement, caractérisé par le fait qu'il est prévu un nombre d'éléments élastiques (8 ; 15) qui est égal à celui des éléments d'appui (5 ; 13), et par le fait que les éléments élastiques s'étendent entre les éléments d'appui, et qu'ils présentent à leur extrémités supérieure et inférieure des doigts (8', 8" ; 15', 15") qui sont coudés en sens opposés et qui sont destinés au serrage alternatif des deux éléments d'appui voisins (5 ; 13).

2. Support selon la revendication 1, caractérisé par le fait que les éléments élastiques s'étendent parallèlement aux éléments d'appui (5 ; 13).

3. Support selon la revendication 1 ou 2, caractérisé par le fait que la position parallèle des éléments élastiques (8 ; 15) dans le corps de base (6 ; 16) du mandrin est fixée par conjugaison des formes.

4. Support selon la revendication 3, caractérisé par le fait que des rainures longitudinales (6" ; 19) sont présentes en vue de la fixation par conjugaison des formes des éléments élastiques (8 ; 15) dans le corps de base (6 ; 16) du mandrin.

5. Support selon l'une des revendications 1 à 4, caractérisé par le fait que les éléments élastiques sont constitués par des ressorts de torsion en forme de tiges (8 ; 15).

6. Support selon l'une des revendications 1 à 5, caractérisé par le fait que les éléments d'appui (5 ; 13) sont constitués par des lames qui passent à travers des ouvertures en forme de fentes (6' ; 14') d'une partie (6 ; 14) faisant saillie hors de la plaque de base (2 ; 10), et par le fait que les lames présentent, du moins à leurs extrémités supérieure et inférieure et sur leur côté tourné vers l'axe longitudinal du mandrin, des butées (5', 5" ; 13", 13‴) qui ne peuvent pas passer à travers l'ouverture correspondante et qui délimitent la capacité de déplacement radial vers l'extérieur des lames.

7. Support selon la revendication 6, caractérisé par le fait que les butées sont constituées par des prolongements (5, 5") des lames.

8. Support selon la revendication 6 ou 7, caractérisé par le fait que les butées sont constituées par des élargissements (13", 13‴) des lames.

9. Support selon l'une des revendications 1 à 8, caractérisé par le fait que les éléments d'appui (5 ; 13) présentent à leur extrémité supérieure des bords d'accès obliques (5‴ ; 13') qui sont destinés à faciliter l'enfoncement du tube de bobine textile.
